# DEMANDE DE BREVET EUROPEEN

(11) **EP 4 643 957 A1**
(43) Date de publication de la demande: **05.11.2025**
(21) Numéro de dépôt: 25172791.3
(22) Date de dépôt: 28.04.2025
(51) Int. Cl.: A62B 29/00, E06B 9/00, A62C 2/10

(54) **DISPOSITIF DE SÉCURITÉ POUR CONTRÔLE D'ÉCHANGE AÉRAULIQUE EN CONTEXTE D'INCENDIE**

(30) Priorité: 29.04.2024 EP 24173186
(71) Demandeur: Resqworks Sàrl, 1071 Chexbres (CH)
(72) Inventeur: MAQUELIN, Yann, 1028 Préverenges (CH); WAHLIN, Marcus, 1865 Les Diablerets (CH); SCHENK, Stéphane, 1071 Chexbres (CH)
(74) Mandataire: Perreaud, Jérémie

(57) **Abrégé**

Le présent document divulgue un dispositif de sécurité destiné à être installé dans les ouvertures de murs, telles que les montants de portes ou les embrasures, pour contrôler efficacement les échanges aérauliques dans des environnements à risques tels que lors d'incendies. Le dispositif comprend un cadre ajustable équipé d'un actuateur, permettant une installation rapide et sécurisée adaptée à diverses largeurs d'ouverture. Le présent document divulgue également un sac de transport pour un tel dispositif de sécurité.

## Description

### Domaine de l'invention

La présente invention concerne de manière générale un système de contrôle d'échange aéraulique destinés à prévenir les mouvements d'air potentiellement dangereux entre différents environnements. Plus particulièrement, l'invention peut concerner un système de contrôle d'échange aéraulique pour des applications où la gestion des échanges d'air est critique, notamment en cas d'incendies.

### État de la technique

Dans un incendie, les équipements et objets présents d'une pièce alimentent les flammes et peuvent produire une quantité considérable de fumée et des gaz de pyrolyse. Cette fumée, riche en particules toxiques et en gaz nocifs tels que le monoxyde de carbone, représente une menace majeure pour la santé et la sécurité des individus. La fumée issue d'un incendie cloisonné est particulièrement dangereuse du fait qu'elle s'accumule et se concentre rapidement dans l'espace, réduisant la visibilité et diminuant significativement la qualité de l'air. Les produits de combustion dégagés par les matériaux courants dans les maisons ou les bureaux, comme les plastiques, les textiles et les matériaux de construction, libèrent des composés hautement toxiques. Ces composés peuvent inclure des hydrocarbures, du formaldéhyde, de l'acide cyanhydrique, entre autres, qui sont connus pour leur potentiel létal même à faible concentration.

La rapidité d'intervention est cruciale pour sauver des vies dans ce type de scénario. Non seulement il est essentiel de contrôler rapidement le feu pour empêcher sa propagation, mais il est également vital de gérer la fumée elle-même. Un contrôle efficace de l'échange aéraulique peut significativement réduire le danger. En évitant l'introduction d'air frais qui pourrait attiser davantage les flammes et en limitant la diffusion de fumées toxiques vers des zones non encore touchées, les secours peuvent améliorer les conditions de sécurité pour effectuer les évacuations.

Les dispositifs de contrôle de l'échange aéraulique, tels que les barrières de fumée ou les systèmes d'isolation des portes, jouent un rôle crucial en confinant la fumée à l'espace déjà impacté tout en empêchant l'air extérieur de pénétrer. Ces dispositifs doivent être conçus pour être rapidement déployables, faciles à manipuler même en portant des équipements de protection lourds, et efficaces pour cloisonner la fumée et les gaz toxiques le plus longtemps possible, offrant ainsi aux occupants une chance plus élevée de survivre et aux secours une meilleure accessibilité pour combattre le feu et procéder aux sauvetages.

La problématique de l'échange aéraulique dans un contexte d'incendie réside principalement dans les risques associés à la gestion des flux d'air entre des espaces intérieurs. Lors d'un incendie, l'ouverture d'une porte peut causer un afflux incontrôlé d'air frais (comprenant de l'oxygène) qui peut alimenter le feu, augmenter l'intensité des flammes et propager rapidement la fumée et les gaz toxiques dans des zones jusque-là sécurisées. Ce phénomène peut sévèrement compromettre les voies d'évacuation et mettre en danger la vie des occupants et des intervenants.

De plus, le ou les tuyaux utilisés par les sapeur-pompiers empêchent une fermeture complète de la porte, ce qu'il peut laisser créer un mouvement aéraulique et par conséquence une sortie de fumée et une entrée d'air respectivement d'oxygène.

Les systèmes traditionnels de gestion de l'échange aéraulique, tels que certains types de barrières ou de bâches utilisés pour obstruer les ouvertures, sont non seulement longs à installer, mais également peu pratiques dans des situations d'urgence. Le temps moyen nécessaire pour mettre en place ces systèmes dépasse souvent une minute, ce qui est inacceptable dans un contexte où chaque moment perdu peut avoir des conséquences fatales. De plus, ces dispositifs nécessitent généralement l'intervention de deux personnes pour une installation correcte, ce qui n'est pas idéal lorsque les ressources humaines sont limitées lors d'une urgence.

Les pompiers, équipés de gants épais, d'appareils respiratoires et d'autres équipements lourds de survie, trouvent particulièrement difficile de manipuler des dispositifs complexes ou délicats. Les systèmes nécessitant une manipulation fine ou des ajustements précis sont donc extrêmement impraticables dans le feu de l'action. L'ergonomie et la facilité d'utilisation sont des aspects souvent négligés dans la conception des dispositifs existants, ce qui ralentit les opérations de secours et augmente les risques pour les équipes d'intervention.

### Description générale

Un des objectifs est de surmonter les défauts cités ci-avant afin d'améliorer l'efficacité des interventions en cas d'incendie, de réduire les délais d'installation et/ou d'augmenter la sécurité des victimes et des secouristes. Il peut s'agir par exemple d'un dispositif de sécurité adapté pour contrôler les échanges aéraulique qui soit non seulement rapide et facile à déployer, mais aussi pratique à transporter et à utiliser même lorsque porté avec des équipements de protection individuelle ains qu'opérable idéalement par une seule personne.

Un premier aspect de la divulgation concerne un dispositif de sécurité comprenant un cadre ajustable équipé d'un actuateur (par exemple un vérin sous pression) pour faciliter l'installation rapide et sécurisée. Ce cadre ajustable est configuré pour être monté sur les montants d'une porte (ou sur l'embrasure d'une ouverture de mur). Le cadre ajustable comprend une partie fixe et une partie mobile destinée à se déplacer (par exemple linéairement) par rapport à la partie fixe entrainée par l'actuateur.

Selon un mode de réalisation, le dispositif de sécurité peut comprendre un premier dispositif de préhension (par exemple une poignée) destiné à être saisi par l'utilisateur dans le but de positionner le dispositif de sécurité à son emplacement. Le dispositif de sécurité peut comprendre en outre un rideau de cloisonnement destiné à limiter l'échange aéraulique entre deux espaces en situation d'utilisation ; par exemple lorsque la porte est ouverte et que le dispositif est installé au niveau de l'ouverture.

Préférentiellement l'actuateur est configuré pour convertir une forme d'énergie (par exemple au moins partiellement stockée dans l'actuateur) en mouvement mécanique de manière à déplacer la partie mobile relativement de la partie fixe et/ou maintenir fermement une position (par exemple une position de la partie mobile par rapport à la partie fixe).

Selon un mode de réalisation, le dispositif de sécurité peut comprendre un mécanisme d'actionnement de l'actuateur. Ce mécanisme d'actionnement peut être agencé à proximité immédiate du premier dispositif de préhension. De cette manière, le mécanisme d'actionnement peut être positionné pour permettre à l'utilisateur d'activer l'actuateur tout en maintenant une prise ferme du dispositif. Cette proximité permet à l'opérateur de déployer rapidement le cadre ajustable du dispositif sans avoir à modifier sa prise ou à se repositionner, ce qui est particulièrement avantageux dans des conditions où la rapidité est cruciale.

Le mécanisme d'actionnement peut comprendre un levier, un bouton poussoir, ou mécanisme configuré pour être activé par la rotation ou le déplacement du premier dispositif de préhension. Le mécanisme d'actionnement peut en outre comprendre un système de connexion (par câble ou tige) relié à l'actuateur. Lorsque l'utilisateur actionne le mécanisme, l'actuateur est activé, ce qui entraîne l'expansion de la partie mobile du cadre, ajustant ainsi le dispositif au montant de la porte pour un ajustement sécurisé et stable. Dans un mode de réalisation, l'actuateur est configuré pour permettre un ajustement/déplacement de la partie mobile et une fixation rigide du dispositif, sans effort de la part de l'utilisateur (l'utilisateur ne fait que placer le dispositif sans avoir à exercer de forces substantielles pour le déploiement et la fixation du dispositif).

Le dispositif de sécurité peut comprendre un deuxième dispositif de préhension agencé sur la partie mobile du cadre. Ce deuxième dispositif de préhension peut être configuré pour permettre à l'utilisateur de saisir la partie mobile et accompagné le déplacement de la partie mobile pour optimiser le positionnement du dispositif à son emplacement.

Le dispositif de sécurité peut comprendre en outre une commande de désengagement configuré pour relâcher la tension ou la pression appliquée par l'actuateur, facilitant ainsi le retrait du dispositif sans nécessiter de force supplémentaire de la part de l'utilisateur.

Le dispositif de sécurité peut comprendre en outre un crochet configurer pour maintenir le rideau de cloisonnement dans une position ouverte. Lors de son utilisation, le rideau est configuré pour comprendre deux positions : une première position dite « fermée », qui limite les échanges aérauliques, et une seconde position dite « ouverte », qui facilite le passage des personnes (idéalement lorsque le feu est en cours de maîtrise et que la nécessité de limiter les échanges aérauliques devient moins critique).

La position « ouverte » peut faciliter une ventilation opérationnelle de type défensive ou offensive par des forces d'intervention pour permettre avec l'aide d'un ou plusieurs sortants (fenêtre, portes, système d'évacuations automatique ou manuel des fumées) et d'un ventilateur d'évacuer les fumées, les gaz de pyrolyse et la chaleur.

Un deuxième aspect de la divulgation concerne un sac de transport pour un dispositif de sécurité (par exemple un dispositif de sécurité tel que décrit ci-avant). Préférentiellement, le sac de transport comprend une housse pliable ayant une position ouverte et une position fermée. La housse pliable peut comprendre plusieurs rabats formant une croix lorsque la housse pliable est en position ouverte et l'ensemble formant un pavé à l'intérieur duquel le dispositif de sécurité peut être disposé lorsque la housse pliable est en position fermée.

Selon un mode de réalisation, le sac de transport peut comprendre une ouverture permettant à l'utilisateur de saisir un dispositif de préhension (par exemple une poignée) (par exemple du dispositif de sécurité ainsi qu'une sangle configurée pour que l'utilisateur tire sur la sangle pour ouvrir complètement le sac de transport avec une main tout en maintenant le dispositif de sécurité d'une autre main. Le sac de transport peut comprendre en outre une sangle permettant de le porter sur l'épaule.

### Liste des figures

L'invention sera mieux comprise ci-après au moyen de quelques exemples illustrés.

Il va de soi que l'invention ne se limite pas à ces modes de réalisation.
**Figure 1** schématise un mode de réalisation général du dispositif de sécurité comprenant un cadre ajustable équipé d'un actuateur.
**Figures 2a à 2d** illustrent de façon séquentielles le processus d'installation du dispositif de sécurité sur le montant d'une porte.
**Figures 3a et 3b** montrent les détails du mécanisme de désengagement permettant le retrait aisé du dispositif de sécurité.
**Figure 4** expose une vue en mode de réalisation en fil de fer ou transparence pour visualiser les composants internes.
**Figure 5** expose une vue éclatée montrant un mode de réalisation similaire à celui de la Figure 4.
**Figure 6** montre l'intégration d'un rideau flexible au dispositif de sécurité.
**Figures 7a et 7b** illustrent un sac de transport, montrant la housse pliable en positions ouverte et fermée.

### Références numériques utilisées dans les figures

1 : Dispositif de sécurité
2 : Cadre ajustable
3 : Première partie du cadre (partie fixe)
4 : Deuxième partie du cadre (partie mobile)
5 : Mouvement de la partie mobile par rapport à la partie fixe
6 : Actuateur
7 : Premier dispositif de préhension (poignée)
8 : Deuxième dispositif de préhension (sur la partie mobile)
9 : Mécanisme d'actionnement de l'actuateur
10 : Mécanisme de désengagement
11 : Câble reliant le mécanisme d'actionnement à l'actuateur
12 : Crochet
100 : Sac de transport
101 : Housse pliable
102 : Ouverture sur la housse pour accéder à la poignée
103 : Sangle sur la housse pour faciliter l'ouverture
104 : Rabats de la housse
105 : Bandes de scratch sur la housse

### Description détaillée de l'invention

Dans le présent document, la description détaillée de l'invention comporte des modes de réalisation de dispositifs, de systèmes et de méthodes présentés à titre d'illustration. Il est bien entendu que d'autres modes de réalisation sont envisageables et peuvent être apportés sans s'écarter de la portée ou l'esprit de l'invention. La description détaillée qui suit, par conséquent, ne doit pas être prise dans un sens limitatif. Sauf indication contraires, les termes scientifiques et techniques utilisés dans le présent document ont des significations couramment utilisées par l'homme du métier. Les définitions apportées dans ce document sont mentionnées afin de faciliter la compréhension des termes fréquemment utilisés et ne sont pas destinées à limiter la portée de l'invention.

Les indications de direction utilisées dans la description et les revendications, telles que "haut", "bas", "gauche", "droite", "supérieur", "inférieur", et autres directions ou orientations sont mentionnées afin d'apporter plus de clarté en référence aux figures. Ces indications ne sont pas destinées à limiter la portée de l'invention.

Les verbes « avoir », « comprendre », « inclure » ou équivalent sont utilisés dans le présent document dans un sens large et signifie de façon générale « inclut, mais sans s'y limiter ».

Le terme "ou" est généralement employé dans un sens large comprenant "et/ou" à moins que le contexte indique clairement le contraire.

Dans le cadre du présent document, les termes « montant de porte », « embrasure », « ouverture du mur » ou équivalent sont utilisés dans un sens large pour désigner toute ouverture dans un mur qui permet l'installation du dispositif de sécurité tel que décrit ici. Cette définition englobe non seulement les structures traditionnelles formant le cadre d'une porte, mais aussi toute autre ouverture structurale adaptée à l'accrochage ou au montage du dispositif. Cela inclut, mais n'est pas limité à, les ouvertures sans porte existante, les passages dans les cloisons intérieures, les fenêtres, ...

Dans le cadre du présent document, les termes « actuateur », « vérin/actuateur sous pression », « vérin/actuateur fluidique », « vérin/actuateur hydraulique », « vérin/actuateur pneumatique », « vérin/actuateur électrique » ou équivalent sont utilisés dans un sens large pour désigner de manière générique un dispositif qui convertit une forme d'énergie (électrique, mécanique (ressort, ...) hydraulique ou pneumatique) en mouvement mécanique. Par exemple, les vérins/actuateurs, qui utilisent un fluide (gaz ou liquide) sous pression pour fonctionner, capture l'essence de l'utilisation d'un fluide comme moyen de transfert de force. Ces termes englobent les vérins/actuateurs à gaz, les vérins/actuateurs pneumatiques, les vérins/actuateurs hydrauliques, ainsi que les vérins/actuateurs hybrides combinant gaz et liquide, comme l'huile.

### Principe et explication du dispositif de sécurité :

Selon un mode réalisation, le dispositif de sécurité comprend un cadre dont la taille est ajustable, configuré pour être installé sur le montant d'une porte ou sur l'embrasure de l'ouverture d'un mur. Le cadre ajustable permet une adaptation précise à diverses largeurs de montants de porte, offrant ainsi une polyvalence d'application accrue. Le mécanisme d'ajustement du cadre peut être actionné par un vérin sous pression (par exemple à un vérin à gaz, mais le vérin ou actuateur peut être pneumatique, hydraulique ou hybride), un choix qui contribue à plusieurs avantages opérationnels. Par exemple, un vérin à gaz facilite une installation rapide de l'appareil, essentielle dans des situations d'urgence où le temps est un facteur critique. De plus, un vérin à gaz peut assurer un maintien ferme et sécurisé de l'appareil sur le montant de la porte tout au long de l'intervention. Toutefois, selon plusieurs modes de réalisation possibles, l'actuateur peut être hydraulique, pneumatique, électrique, mécanique ou télescopique. Préférentiellement, l'actuateur peut être pneumatique, hydraulique, ou hybrides (combinant par exemple gaz et liquide, comme l'huile).

L'actuateur peut être configurer pour que l'opérateur puisse déployer le dispositif rapidement et avec un minimum d'effort physique. Ce système doit permettre également une manipulation aisée par une seule personne, contrairement aux systèmes existants qui requièrent souvent l'intervention de deux personnes pour assurer une installation correcte. En simplifiant le processus d'installation, un tel actuateur améliore significativement la sécurité des utilisateurs et l'efficacité des interventions en cas d'incendie, contribuant à la prévention efficace des risques liés à l'échange aéraulique pendant les opérations de secours ou de lutte contre le feu.

De plus, l'actuateur peut être configuré pour être utilisé même lorsque les opérateurs portent des gants anti-feu et utilisent des équipements qui limitent leur dextérité et capacités physiques. Le choix d'un actuateur permet d'optimiser non seulement le déploiement rapide du dispositif, mais aussi sa fonctionnalité dans des conditions extrêmes, garantissant une intervention sûre et efficace même dans les situations les plus périlleuses.

L'actuateur peut être configuré pour garantir un maintien sécurisé par compression entre les deux montants verticaux de la porte. La force exercée par l'actuateur (par exemple à gaz) peut être calibrée pour se situer dans une gamme efficace, assurant à la fois sécurité et stabilité. La force déployée par l'actuateur peut être comprise entre 10 et 50 newtons (N), avec une plage préférentielle située entre 20 et 40 N. De manière plus spécifique, une force entre 25 et 35 N peut être considérée comme idéale pour optimiser la performance du dispositif tout en garantissant une compression adéquate sans endommager le cadre de la porte ni compromettre l'intégrité structurelle de l'installation.

Dans un mode de réalisation, le dispositif de sécurité comprend en outre un dispositif excentrique qui peut comprendre une partie saillante qui agit comme un levier ou une came. Lorsque le cadre ajustable est placé correctement dans l'ouverture, le pompier abaisse la partie saillante pour actionner le dispositif excentrique. La partie saillante peut comprendre une forme excentrée configurée pour créer une force de maintien importante sur les montants de l'ouverture, assurant un maintien ferme et stable du cadre ajustable dans l'encadrement de l'ouverture. Pour retirer le dispositif, le pompier peut lever la partie saillante, ce qui fait pivoter le dispositif excentrique en sens inverse, réduisant la force exercée sur les montants de l'ouverture et dégageant ainsi le cadre ajustable des montants, permettant son retrait facile.

Le cadre ajustable peut être divisé en deux parties configurées pour se déplacer l'une par rapport à l'autre, actionnées par l'actuateur. Chacune des parties comprend un élément de préhension, tel qu'une poignée, permettant à l'utilisateur de manipuler l'appareil aisément. Lors de l'installation du dispositif, ces éléments de préhension peuvent être configurés pour être fermement maintenus par les mains de l'utilisateur. Le cadre ajustable peut comprendre en outre un stop mécanique configuré pour limiter le déplacement d'une partie par rapport à l'autre.

Le dispositif est configuré pour s'adapter à des ouvertures de diverses tailles et l'actuateur est configuré pour s'adapter à une gamme de tailles d'ouvertures visées. Selon un mode de réalisation, le dispositif peut être décliné en plusieurs dimensions équipées d'un actuateur adapté à la gamme de tailles d'ouvertures visées. Chaque modèle permet ainsi une installation sur des ouvertures de différentes dimensions. Par exemple, un premier modèle comprend un actuateur configuré pour des ouvertures de 500 mm à 1200 mm, tandis qu'un second modèle peut être équipé d'un actuateur adapté pour des ouvertures de 800 à 1600 mm.

En outre, le dispositif est équipé d'un déclencheur (qui peut être actionner par un des éléments de préhension) conçu pour actionner le déploiement de l'actuateur. Lors de l'activation, les deux parties du cadre s'écartent l'une de l'autre, dans le but de venir en butée contre les extrémités respectives du montant de la porte. Cette action permet à l'utilisateur d'écarter les bras sans effort, positionnant ainsi le dispositif de manière à bloquer le passage des fumées par l'extrémité supérieure du montant de la porte.

Selon un mode de réalisation, l'actionnement peut être commandée (via le déclencheur) par une poigné tournante. Par exemple, la poignée gauche permet une bonne prise en main et garanti un placement correct du dispositif alors que la poigné de droite permet une prise secondaire ainsi que la commande de l'ouverture.

Les éléments de préhension peuvent être disposées de manière à maximiser la facilité de préhension par l'utilisateur. Ils peuvent être configurés pour offrir une prise sûre et confortable, essentielle lors des interventions d'urgence où la rapidité et la sécurité sont primordiales. De plus, ces éléments de préhension peuvent être inclinés par rapport aux extrémités latérales du cadre ajustable. Cette inclinaison est étudiée pour aligner les poignées avec l'angle naturel de prise des mains de l'utilisateur, réduisant ainsi la tension sur les poignets pendant le maniement de l'appareil. Cette orientation ergonomique des éléments de préhension améliore non seulement le confort, mais également le contrôle de l'appareil lors de son installation ou de son retrait, augmentant ainsi l'efficacité opérationnelle et la sécurité globale de l'intervention. La conception inclinée permet également d'assurer que l'appareil peut être manipulé efficacement même dans des espaces restreints ou dans des situations où une manœuvre rapide est nécessaire.

Les éléments de préhension du dispositif peuvent comprendre des indications visuelles permettant de distinguer aisément la partie fixe de la partie mobile du dispositif. Ces marquages facilitent l'utilisation correcte et rapide de l'appareil, en aidant les utilisateurs à reconnaître immédiatement les composants à manipuler pour l'ajustement ou le déploiement. Cette caractéristique est particulièrement utile dans des situations d'urgence, où une identification rapide et une action efficace sont cruciales.

Le dispositif de sécurité peut comprendre en outre un rideau de cloisonnement. Ce rideau de cloisonnement peut être flexible (par exemple pliable) de manière à ce que l'appareil soit facilement rangé, transportable et léger. De plus, l'utilisation d'un rideau flexible intégrée au dispositif est particulièrement avantageuse car elle permet de faire passer (par exemple) un tuyau de lance à incendie tout en limitant l'échange aéraulique, facilitant ainsi les opérations de contrôle du feu sans nécessiter l'ouverture (même partielle) du rideau. Cette fonctionnalité n'est évidemment pas possible avec une porte normale qui nécessiterait l'ouverture de la porte dans toute sa hauteur. En conservant le rideau majoritairement fermé tout en permettant le passage des équipements essentiels, le rideau aide à maintenir une barrière contre les échanges d'air non contrôlés, réduisant ainsi le risque d'aggravation de l'incendie par un apport excessif d'oxygène.

Selon un mode de réalisation, seul le cadre ajustable peut être rigide afin que le dispositif ne prenne qu'un minimum de place lorsque ce dernier est plié. Le rideau de cloisonnement peut être configuré pour résister au feu.

Le rideau de cloisonnement peut être solidement fixée à l'une des parties du cadre ajustable (par exemple à la partie fixe). L'extrémité opposée du rideau peut être laissée libre, ce qui permet, lors du déploiement du cadre, que la partie du cadre non attachée au rideau se déplace relativement par rapport à celle-ci. Cette partie coulisse le long de la largeur du rideau jusqu'à atteindre un stop mécanique ou le montant opposé de la porte, assurant ainsi une extension complète et sécurisée. Le tissu peut également être au moins ou juste partiellement fixé sur la partie mobile du dispositif.

La largeur du rideau de cloisonnement peut être configuré pour être supérieure à la largeur maximale du cadre ajustable. Cette configuration garantit qu'aucun échange aéraulique ne puisse se produire, même lorsque le cadre est étendu à sa position la plus large. En outre, le rideau peut être suffisamment ample pour couvrir au moins partiellement la structure du cadre ajustable, renforçant l'efficacité du cloisonnement.

Selon un mode de réalisation possible, la longueur du rideau de cloisonnement peut être configuré pour ne pas toucher le sol lorsque le dispositif est installé sur la porte (autrement dit, la longueur du rideau de cloisonnement peut être inférieure à la longueur standard d'une porte). Cette conception peut permettre (par exemple les lances à incendie), de passer dessous tout en contrôlant efficacement l'échange aéraulique. En maintenant une ouverture limitée au niveau du sol, le dispositif facilite un contrôle ciblé du flux d'air : l'air chaud ne peut pas s'échapper par le haut ce qui limite ou empêche l'entrée d'air frais par le bas. Cette gestion des flux d'air peut permettre de maintenir des conditions optimales pour la sécurité et l'efficacité des interventions d'urgence, en limitant les mouvements d'air non désirés qui pourraient exacerber l'incendie.

Selon un mode de réalisation, le rideau flexible est conçu pour offrir une certaine flexibilité, permettant aux personnes, y compris aux sapeurs-pompiers, de pousser le rideau pour passer à travers l'ouverture. Une fois qu'une personne a traversé, le rideau flexible peut être configuré pour revenir automatiquement à sa position initiale afin de refermer au moins partiellement l'ouverture. Cette fonctionnalité vise à limiter ou à empêcher la poursuite de l'échange d'air à travers l'ouverture, contribuant ainsi à maintenir des conditions optimales lors d'une intervention, notamment en limitant la propagation des fumées et en préservant l'intégrité de la zone sécurisée.

Dans un mode de réalisation, le dispositif peut comprendre un isolant thermique configuré pour protéger le dispositif des effets de la chaleur. Bien que le rideau puisse résister à des températures élevées, par exemple jusqu'à 300°C ou même 600°C, cette résistance peut ne pas être suffisante pour protéger l'ensemble du dispositif contre ces températures extrêmes. En effet, certaines parties du dispositif, telles que l'actuateur, le ou les mécanismes, les joints, le cylindre ou le piston, peuvent se dégrader ou être endommagées lorsqu'elles sont exposées à de fortes chaleurs. Ainsi, l'ajout d'un matériau isolant thermique peut être bénéfique pour garantir une utilisation répétée et fiable du dispositif sur différents sites. L'isolant thermique peut être disposé de manière à protéger tout ou partie du dispositif des effets de la chaleur. L'isolant thermique peut être compris dans le rideau, agencé sur le rideau ou disposé entre le rideau et l'ensemble de mécanisme et actuateur. En d'autres termes, l'isolant thermique peut être disposé à une extrémité distale du dispositif, soit avant, soit après le rideau. Le référentiel est défini par un plan dans lequel l'actuateur est situé à proximité et la source de chaleur est située à distance, de sorte que l'isolant se trouve entre l'actuateur et la source de chaleur. L'isolant thermique peut être agencé sur tout ou partie de la longueur du rideau mais au moins à hauteur de l'actuateur et/ou autres mécanismes.

Dans un mode de réalisation, le dispositif peut comprendre un indicateur d'usure du dispositif. En effet, pour garantir l'efficacité optimale du dispositif, un indicateur d'usure peut être configuré pour alerter l'utilisateur lorsque le dispositif ou certains composants nécessitent une maintenance ou un remplacement. Cet indicateur permet de surveiller l'état général du dispositif et d'anticiper les interventions nécessaires, assurant ainsi une utilisation continue et fiable. L'indicateur d'usure peut être disposé le cadre, l'actuateur ou sur le rideau.

Dans un mode de réalisation, le dispositif comprend en outre un mécanisme d'adhésion configuré pour permettre une adhésion et un contact ferme du dispositif contre l'ouverture. Il peut s'agir d'une bande antidérapante (par exemple indépendante mais fixée au rideau) ou le matériau utilisé pour le rideau de cloisonnement peut comprendre une matière antidérapante, améliorant sa capacité à adhérer fermement contre les montants de la porte. Selon un mode de réalisation, le mécanisme d'adhésion peut également servir d'indicateur d'usure. Par exemple, ce mécanisme peut être configuré pour résister à une certaine quantité de chaleur, définissant également un seuil pour l'utilisation de l'actuateur. Ainsi, si le mécanisme d'adhésion est endommagé, cela indiquerait que l'actuateur a probablement été exposé à des températures susceptibles de l'avoir également endommagé.

Le dispositif de sécurité peut en outre comprendre un crochet conçu pour maintenir le rideau de cloisonnement en position ouverte, lorsque les conditions le permettent. Cette fonctionnalité peut être utile par exemple, lorsque l'incendie est sous contrôle ou que les forces d'interventions décident de créer une ventilation opérationnelle et/ou que l'échange aéraulique ne représente plus un risque immédiat. Dans ce cas, une aération de l'espace peut être souhaitable et peut être facilitée en maintenant le rideau ouvert. Cela permet également de minimiser l'obstruction de l'ouverture, favorisant ainsi le passage sécurisé des personnes et du matériel. Cette option de positionnement du rideau peut permettre d'adapter son utilisation aux exigences spécifiques de l'intervention en cours.

Une commande ou mécanisme de désengagement peut permettre après l'utilisation de retirer facilement le dispositif des montants de la porte. Ce mécanisme de désengagement peut comprendre un doigt d'indexage qui se sort de la butée ou un excentrique permettant d'augmentant la force d'extension ou comme déclencheur de repli. Ce mécanisme permet de libérer la contrainte exercée par l'actuateur. Ainsi, l'utilisateur peut retirer le dispositif du montant de la porte de manière simple et rapide une fois l'intervention terminée. Après le retrait du dispositif de sécurité, l'utilisateur peut facilement le préparer pour le rangement en exerçant une pression sur le cadre ajustable. Cette pression peut être appliquée en utilisant le propre poids de l'utilisateur et en actionnant la poignée pour recomprimer l'actuateur. Ce processus permet de réduire la taille du cadre, facilitant ainsi son rangement dans le sac prévu à cet effet.

### Exemple de réalisation :

Fig.1 schématise un dispositif de sécurité (1) comprenant un cadre ajustable (2), une première partie (3) et une deuxième partie (4). La deuxième partie (4) est configurée pour se déplacer (5) par rapport à la première partie (3). Pour faciliter la compréhension, la première partie (3) peut être appelé également partie fixe et la deuxième partie (4) peut être appelé également mobile.

Le dispositif de sécurité (1) peut comprendre en outre un actuateur (6) (par exemple un vérin) configuré pour déplacer la deuxième partie linéairement selon un axe défini par l'actuateur (6). L'actuateur peut comprendre un corps, une tige et/ou un piston. Préférentiellement, l'actuateur comprend un gaz sous pression dans le corps de l'actuateur et le piston permet de déplacer la tige de l'actuateur par rapport au corps de l'actuateur grâce au gaz sous pression quand l'actuateur est actionné. La force déployée par l'actuateur peut être comprise entre 10 et 50 newtons (N), avec une plage préférentielle située entre 20 et 40 N ou entre 25 et 35 N. Une première extrémité de l'actuateur peut être fixée à la première partie (3) du dispositif de sécurité et une deuxième extrémité de l'actuateur peut être fixée à la deuxième partie (4) du dispositif de sécurité (1). La première extrémité de l'actuateur peut être localisé à l'opposé de la deuxième extrémité de l'actuateur selon l'axe défini par l'actuateur (6).

Pour donner une meilleure visualisation de l'actuateur, Fig. 1 montre l'actuateur à l'extérieur du cadre ajustable. Cependant, l'actuateur (6) peut être agencé à l'intérieur du cadre ajustable (2) par exemple à l'intérieur de la première partie (3) ou de la deuxième partie (4).

La deuxième partie (4) peut être configurée pour se télescoper au moins partiellement à l'intérieur de la première partie (3).

Le dispositif de sécurité (1) peut comprendre en outre un premier dispositif de préhension (7) agencé sur la première partie (3) du dispositif de sécurité (1) ou un deuxième dispositif de préhension (8) agencé sur la deuxième partie (4) du dispositif de sécurité (1). Ce(s) dispositif de préhension est (sont) configuré(s) pour être saisi par l'utilisateur afin de maintenir fermement le dispositif de sécurité lors de l'installation dans l'ouverture du mur ou le retrait du dispositif de l'ouverture du mur.

Le dispositif de sécurité (1) peut comprendre en outre un mécanisme d'actionnement (9) qui peut être agencé à proximité immédiate du premier dispositif de préhension ou du deuxième dispositif de prévention. Le mécanisme d'actionnement peut être configuré pour actionner l'actuateur par l'utilisateur. Sa proximité immédiate avec le dispositif de préhension permet à l'utilisateur d'actionner le mécanisme d'actionnement tout en gardant les mains sur le dispositif de préhension. Le mécanisme d'actionnement peut être lié mécaniquement à l'actuateur grâce à un câble ou une tige.

Les figures 2a à 2d montrent comment le dispositif de sécurité peut être utilisé. Fig. 2a montre que l'utilisateur maintenant le dispositif de sécurité avec ses deux mains. Dans cet exemple, la main droite maintient la partie fixe et la main gauche maintient la partie mobile (l'inverse pouvant être possible). L'utilisateur place la partie fixe contre le haut droite (car la partie fixe est ici à droite) du montant de la porte (Fig. 2b). L'utilisateur actionne le mécanisme d'actionnement engendrant une force de l'actuateur suffisante pour déplacer la partie mobile en direction du montant opposé. Durant cette étape (Fig. 2c), l'utilisateur garde toujours les deux mains sur les dispositifs de préhension afin de maintenir le dispositif de sécurité correctement en place. La main gauche ne sert pas à déplacer la partie mobile mais accompagnement simplement le mouvement pour s'assurer du bon positionnement durant le déploiement. Lorsque la partie mobile à atteint le montant opposé (Fig. 2d), l'utilisateur peut retrier ses mains, le dispositif est maintenu fixement sur le montant grâce à la pression exercée par l'actuateur.

En se référant maintenant aux Fig. 3a et b, le dispositif de sécurité comprend en outre un mécanisme de désengagement (10) configuré pour relâcher la tension ou la pression appliquée par l'actuateur lorsque l'utilisateur retire le dispositif de sécurité (1) de l'ouverture du mur.

Fig. 4 illustre un mode de réalisation du dispositif en vue en fil de fer ou en transparence, permettant de visualiser clairement les composants et la configuration structurelle du dispositif. Dans ce mode de réalisation, le premier dispositif de préhension (7) est agencé sur la partie mobile (3) du cadre ajustable. Ce dispositif de préhension est en particulier une poigné rotative qui permet lors de la rotation de la poignée d'actionner l'actuateur (6). Dans ce mode de réalisation, la liaison entre la poigné rotative (mécanisme d'actionnement) et l'actuateur peut être assuré par un câble (11).

Fig. 5 est une vue éclatée d'un mode de réalisation équivalent à celui de Fig. 4.

En se référant maintenant à Fig. 6, le dispositif de sécurité peut comprendre en outre un rideau flexible. Le rideau flexible peut être fixée sur le cadre ajustable, par exemple sur la partie fixe ou la partie mobile. Lors du déploiement de l'actuateur, le rideau peut être configurée pour permettre à la partie mobile de glisser contre une paroi intérieure du rideau afin de faciliter le déplacement de la partie mobile. La dimension du rideau peut dépendre de la taille du cadre ajustable. Préférentiellement, la largeur maximale du rideau flexible est plus large que la largeur maximale du cadre ajustable, c'est-à-dire quand l'actuateur est intégralement déployé.

### Principe et explication du sac de transport :

Les sapeurs-pompiers ne peuvent pas perdre de temps avec l'ouverture de sac ou avec un système de cotes rotative comme nos concurrents. Un produit intuitif est attendu des spécialistes de secours. Le sac de transport de type housse pliable peut améliorer l'utilisation du système. Le déploiement sans lâcher le dispositif rangé dans la housse peut permettre un travail intuitif et rapide. Le sac de transport peut être configuré pour être rapidement arrachée par l'utilisateur. Cette caractéristique peut permettre une mise en œuvre immédiate du dispositif de sécurité sans délais induits par des procédures de déballage traditionnelles. La housse peut comprendre des moyens de fixation temporaire, tels que des bandes à scratch, qui sécurisent le contenu tout en permettant un arrachement facile et rapide.

Le sac de transport peut être configuré avec une ouverture stratégiquement placée, offrant un accès direct à l'une des poignées du dispositif rangé dans la housse (par exemple le dispositif de sécurité). Cette caractéristique permet à l'utilisateur de saisir fermement la poignée (du dispositif de sécurité) à travers l'ouverture sans nécessiter l'ouverture complète ni partielle du sac. En situation d'urgence, l'utilisateur peut ainsi maintenir le dispositif de sécurité d'une main tout en arrachant le sac de transport avec l'autre, grâce à une sangle disposée sur le sac.

Le sac de transport peut comprendre une housse pliable qui prend la forme d'une croix lorsqu'elle est entièrement ouverte/déployée et adopte la forme d'un pavé lorsqu'elle est fermée en position de transport. La sangle d'arrachement peut être agencée à l'une des extrémités (appelé également rabat) de la croix, permettant un déballage rapide et efficace. Les rabats peuvent être configurés pour s'ouvrir intégralement lorsque l'utilisateur tire fermement sur la sangle, facilitant ainsi l'accès immédiat au dispositif de sécurité et accélérant le déploiement du dispositif.

Des bandes à scratch peuvent être agencées sur la housse pliable du sac de transport, permettant de maintenir les extrémités de la croix en position fermée. Ces bandes à scratch peuvent faciliter non seulement une ouverture rapide et efficace du sac, mais elles peuvent également contribuer à la réutilisabilité de la housse. Ainsi, après l'utilisation du dispositif de sécurité, l'utilisateur peut facilement replier et sécuriser le dispositif dans le sac en repositionnant et fixant les bandes à scratch. Cette fonctionnalité assure un rangement pratique et rapide, tout en préparant le dispositif pour sa prochaine utilisation.

### Exemple de réalisation :

En se référant maintenant aux Fig. 7a et b, le sac de transport (100) peut comprendre une housse pliable (101) comprenant des rabats (104). Ces rabats peuvent être configurés pour se replier vers l'intérieur afin de former un pavé lorsque la housse est fermée. Des bandes de scratch (105) peuvent être agencé sur la housse pliable de manière à maintenir au moins temporairement le(s) rabat(s) en position replié.

Selon un mode de réalisation, la housse pliable peut comprendre une ouverture (102) agencé de manière à permettre l'accès à la poignée (dispositif de préhension (7)) du dispositif de sécurité rangé à l'intérieur. La housse pliable peut en outre comprendre une sangle (103) qui peut être agencé sur l'un des rabats, par exemple celui comprenant l'ouverture (102). La sangle est configurée pour permettre à l'utilisateur de tirer sur la sangle afin de faciliter l'ouverture de la housse pliable. Les rabats et la sangle peuvent être agencés de manière à permettre une ouverture suffisamment large pour extraire facilement le dispositif de sécurité rangé à l'intérieur, en tirant simplement sur la sangle (103).

Le sac de transport peut en outre comprendre une bandoulière configurée pour permettre à l'utilisateur de porter le sac sur une épaule.

## Revendications

1. Dispositif de sécurité pour une ouverture dans un mur, comprenant :
• Un cadre ajustable équipé d'un actuateur, le cadre ajustable comprenant une partie fixe et une partie mobile du cadre destinée à se déplacer par rapport à la partie fixe sous l'action de l'actuateur,
• Un premier dispositif de préhension pour permettre à un utilisateur de positionner le dispositif de sécurité à l'emplacement désiré, et
• Un rideau de cloisonnement destinée à limiter l'échange aéraulique entre deux espaces lorsque le dispositif est installé dans l'ouverture d'une porte ouverte
Dans lequel l'actuateur est configuré pour convertir une forme d'énergie en mouvement mécanique de manière à déplacer la partie mobile relativement de la partie fixe.

2. Dispositif de sécurité selon la revendication 1 comprenant en outre un mécanisme d'actionnement de l'actuateur agencé à proximité immédiate du premier dispositif de préhension pour permettre à l'utilisateur d'activer l'actuateur tout en maintenant une prise ferme sur le dispositif de sécurité.

3. Dispositif de sécurité selon la revendication 2, dans lequel le mécanisme d'actionnement comprend un levier, un bouton poussoir ou un mécanisme configuré pour être activé par la rotation ou le déplacement du premier dispositif de préhension.

4. Dispositif de sécurité selon la revendication 2, dans lequel le mécanisme d'actionnement est connecté à l'actuateur par un système de connexion comprenant un câble ou une tige.

5. Dispositif de sécurité selon l'une quelconque des revendications précédentes, comprenant un deuxième dispositif de préhension agencé sur la partie mobile du cadre, configuré pour permettre à l'utilisateur de saisir et d'accompagner le déplacement de la partie mobile afin d'optimiser le positionnement du dispositif.

6. Dispositif de sécurité selon l'une quelconque des revendications précédentes, comprenant un mécanisme de désengagement configuré pour relâcher la tension ou la pression appliquée par l'actuateur.

7. Dispositif de sécurité selon l'une quelconque des revendications précédentes, comprenant un crochet configuré pour maintenir le rideau de cloisonnement dans une position ouverte.

8. Dispositif de sécurité selon l'une quelconque des revendications précédentes, comprenant un mécanisme d'adhésion configuré pour adhérer aux parois d'une ouverture.

9. Dispositif de sécurité selon l'une quelconque des revendications précédentes, comprenant un indicateur d'usure.

10. Dispositif de sécurité selon l'une quelconque des revendications précédentes, comprenant un un isolant thermique configurer pour protéger tout ou partie du dispositif des effets de la chaleur.
